# FASCICULE DE BREVET EUROPEEN

(11) **EP 3 056 629 B1**
(45) Date de publication et mention de la délivrance du brevet: **04.10.2017**
(21) Numéro de dépôt: 16155041.3
(22) Date de dépôt: 10.02.2016
(51) Int. Cl.: E04D 1/34, E04F 13/08

(54) **ENSEMBLE DE BARDAGE POUR LA COUVERTURE D'UNE FAÇADE**
GESAMTHEIT DER VERKLEIDUNG ZUM ABDECKEN EINER FASSADE
SIDING ASSEMBLY FOR COVERING A FACADE

(30) Priorité: 16.02.2015 FR 1551253
(43) Date de publication de la demande: 17.08.2016
(73) Titulaire: Imerys TC, 69760 Limonest (FR)
(72) Inventeur: MARTINAT, Eric, 01600 TREVOUX (FR); TAVERNIER, Luc, 69610 SOUZY (FR); DUBOST, Daniel, 69610 SAINTE FOY L'ARGENTIERE (FR); PRUDHOMME, Vincent, 60480 FROISSY (FR)
(74) Mandataire: Chevalier, Renaud Philippe

(56) Documents cités:
- EP-A1- 0 761 900
- EP-A1- 1 039 549
- EP-A1- 1 382 767
- FR-A- 1 008 112
- JP-A- 2001 262 783

## Description

La présente invention se rapporte à un ensemble de bardage pour la couverture d'une façade, intégrant plusieurs tuiles de bardage et dispositifs de retenue des tuiles de bardage sur des éléments de structure.

Elle se rapporte plus particulièrement au domaine technique du bardage de façade relatif à la couverture ou au recouvrement externe d'une façade de bâtiment - ou couverture murale - avec des tuiles de bardage supportées par des éléments de structure de la façade ; cette façade étant verticale ou quasi-verticale, c'est-à-dire avec une inclinaison par rapport à la verticale pouvant aller jusqu'à 30 voire 45°.

Les éléments de structure, classiquement du type poutre, lisse, liteau ou rail, sont disposés horizontalement et régulièrement espacés pour recevoir les tuiles de bardage. Des tenons, crochets ou autres éléments d'accrochage sont généralement prévus sur les faces internes des tuiles de bardage afin de placer et positionner ces tuiles sur les éléments de structure lors de leurs installations.

Pour illustrer l'état de la technique, il est connu du document FR 2 549 879 1 d'employer une tuile de bardage présentant une face externe complètement plane et une face interne sur laquelle sont prévus une nervure haute formant un crochet de retenue sur une poutre de structure, et une nervure médiane formant un rail destiné à s'appliquer sur les bords supérieurs des deux tuiles de bardage inférieures. Ainsi, chaque tuile de bardage recouvre deux tuiles de bardage inférieures, c'est-à-dire les deux tuiles de bardage adjacentes situées en-dessous. L'art antérieur selon le préambule de la revendication 1 de la présente application est aussi connu du document FR 1 008 112 A. Il est également connu du document FR 2 873 729 A1 d'employer une tuile de bardage présentant une face externe complètement plane et une face interne sur laquelle sont prévus des becs d'accrochage qui viennent s'engager sur les crochets de rails de structure horizontaux. Dans ce document, les tuiles de bardage ne se chevauchent pas entre elles et sont toutes disposées côte-à-côte sans recouvrement.

L'inconvénient des tuiles de bardage classiques, telles que décrites dans les deux documents précités, tient au faible recouvrement entre les tuiles de bardage, voire à l'absence de recouvrement entre les tuiles de bardage, contribuant à un ensemble de bardage peu cohésif et peu stable. Ainsi, chaque tuile de bardage peut se soulever, notamment sous l'action du vent, indépendamment, voire quasi-indépendamment, des tuiles qui lui sont voisines, contribuant à un risque accru de chute des tuiles de bardage.

Pour résoudre ce problème, il est connu de visser les tuiles de bardage sur les éléments de structure, imposant ainsi des opérations de vissage longue et fastidieuse.

La présente invention a pour but de résoudre ce problème de tenue des tuiles de bardage en proposant un ensemble de bardage garantissant une cohésion et une stabilité des tuiles de bardage une fois installées sur les éléments de structure.

A cet effet, elle propose un ensemble de bardage pour la couverture d'une façade, ledit ensemble de bardage comprenant plusieurs tuiles de bardage, chaque tuile présentant deux faces opposées, respectivement interne et externe, des bords longitudinaux, respectivement droite et gauche, dans le sens de la longueur et des bords transversaux, respectivement inférieur et supérieur, dans le sens de la largeur, où :
- sa face externe présente une portion inférieure et une portion supérieure, où la portion inférieure s'étend à partir du bord inférieur jusque sensiblement le milieu de la face externe et est prolongée par la portion supérieure qui s'étend sensiblement jusqu'au bord supérieur, où ladite portion supérieure présente à droite et à gauche des éléments d'emboîtement longitudinaux s'étendant uniquement sur la portion supérieure le long du bord longitudinal correspondant, et
- sa face interne présente des éléments d'emboîtement complémentaire longitudinaux s'étendant le long des bords longitudinaux en-dessous de la portion inférieure de la face externe, lesdits éléments d'emboîtement complémentaire longitudinaux s'étendant uniquement en-dessous de la portion inférieure et étant conformés pour, en situation, coopérer par emboîtement avec des éléments d'emboîtement longitudinaux prévus sur des tuiles identiques, adjacentes, décalées vers le bas et situées à droite et à gauche ; dans lequel lesdites tuiles de l'ensemble de bardage sont supportées par des éléments de structure disposés horizontalement et régulièrement espacés pour recevoir les tuiles, où
au moins une tuile dite centrale recouvre deux tuiles dites inférieures droite et gauche, lesdites tuiles inférieures droite et gauche étant adjacentes, décalées vers le bas et situées respectivement à droite et à gauche de ladite tuile centrale, ladite tuile centrale ayant ses éléments d'emboîtement complémentaire longitudinaux qui s'emboîtent avec les éléments d'emboîtement longitudinaux correspondants desdites tuiles inférieures droite et gauche, et
ladite tuile centrale est recouverte par deux tuiles dites supérieures droite et gauche, lesdites tuiles supérieures droite et gauche étant adjacentes, décalées vers le haut et situées respectivement à droite et à gauche de ladite tuile centrale, ladite tuile centrale ayant ses éléments d'emboîtement longitudinaux qui s'emboîtent avec les éléments d'emboîtement complémentaire longitudinaux desdites tuiles supérieures droite et gauche ;
ledit ensemble de bardage étant remarquable en ce qu'il comprend en outre plusieurs dispositifs de retenue des tuiles sur les éléments de structure, chaque dispositif de retenue présentant une forme générale d'arche en « U » et comprenant une embase et une première et une seconde ailes s'étendant en vis-à-vis de part et d'autre de ladite embase, chaque aile présentant un organe d'emboîtement de forme complémentaire à celle d'un élément d'emboîtement longitudinal, chaque dispositif de retenue étant prévu pour coopérer avec le bord longitudinal d'une tuile, d'une part, en emboîtant l'organe d'emboîtement d'une première aile sur un élément d'emboîtement longitudinal ménagé sur une bande latérale le long dudit bord longitudinal et, d'autre part, en plaçant la seconde aile dudit dispositif de retenue sous un élément de structure, chaque dispositif de retenue étant éloigné du bord supérieur de la tuile retenue d'une distance comprise entre 0,3 et 0,5 fois la longueur de la tuile ;
et en ce que, pour la ou chaque tuile centrale, deux dispositifs de retenue la retiennent à un élément de structure et, pour chacun de ses deux dispositifs de retenue, la première aile a son organe d'emboîtement qui s'emboîte sur un élément d'emboîtement longitudinal de ladite tuile centrale et la première aile présente un bord intérieur qui passe par-dessus la tuile inférieure droite ou gauche correspondante.

Ainsi, en situation, une tuile de bardage recouvre deux tuiles adjacentes, décalées vers le bas et situées respectivement à droite et à gauche, et en même temps cette tuile de bardage est recouverte par deux tuiles adjacentes, décalées vers le haut et situées respectivement à droite et à gauche, garantissant ainsi des doubles chevauchements le long de chaque bord longitudinal de la tuile, ce qui assure une cohésion et une stabilité des recouvrements mutuels des tuiles, et donc une stabilité de chaque tuile. Autrement dit, la tuile est en recouvrement avec deux tuiles à droite (en recouvrant une tuile inférieure à droite et en étant recouverte par une tuile supérieure à droite) et est également en recouvrement avec deux tuiles à gauche (en recouvrant une tuile inférieure à gauche et en étant recouverte par une tuile supérieure à gauche).

Au sens de l'invention, les éléments d'emboîtement longitudinaux prévus sur la face externe s'étendent uniquement sur la portion supérieure, sans atteindre la portion inférieure, et les éléments d'emboîtement complémentaire longitudinaux prévus sur la face interne s'étendent uniquement sous la portion inférieure sans passer sous la portion, supérieure.

Les éléments d'emboîtement longitudinaux sont réalisés sous la forme de nervures (éléments mâles) et les éléments d'emboîtement complémentaire longitudinaux sont réalisés sous la forme de rainures (éléments femelles) ou, à l'inverse, les éléments d'emboîtement longitudinaux sont réalisés sous la forme de rainures (éléments femelles) et les éléments d'emboîtement complémentaire longitudinaux sont réalisés sous la forme de nervures (éléments mâles).

En outre, les dispositifs de retenue forment des crochets qui permettent de crocheter les tuiles sur les éléments de structure, assurant ainsi leurs retenues et minimisant donc les risques de chute. Il n'est donc pas nécessaire de prévoir le vissage ou clouage des tuiles sur les éléments de structure. Quand bien même un tel vissage/clouage est imposé, en particulier par des normes ou réglementations, ces dispositifs de retenue facilitent grandement les opérations de vissage car les tuiles sont bien tenues, sans risque de chute, de sorte qu'il est aisé de visser une tuile sans avoir à prendre de précautions particulières telle que tenir la tuile pendant le vissage, augmentant ainsi le confort de pose et réduisant le temps d'installation.

Il est à noter que chaque dispositif de retenue n'est pas positionné au niveau du bord supérieur de la tuile centrale qu'il retient sur un bord longitudinal, mais en est éloigné pour retenir la tuile centrale concernée à proximité de son milieu, accroissant ainsi la stabilité de la tuile ainsi retenue.

Enfin, le dispositif de retenue participe au plaquage de la tuile centrale sur la tuile inférieure droite ou gauche qu'elle recouvre partiellement, augmentant la retenue des tuiles.

En effet, l'objet de l'invention offre une solution de bardage qui garantit un crochetage des tuiles de bardage en couverture murale sur les éléments de structure, assurant ainsi leurs retenues et minimisant donc les risques de chute, en coopération avec une cohésion et une stabilité des recouvrements mutuels des tuiles, et ce grâce à des dispositifs de retenue qui sont crochetés, d'une part, sur un élément de structure et, d'autre part, sur des tuiles centrales, substantiellement à mi-hauteur de ces tuiles centrales, tout en passant par-dessus les tuiles inférieures droite et gauche, de sorte que chaque tuile centrale est crochetée sur un élément de structure tout en étant plaquée sur les tuiles inférieures droite et gauche grâce aux dispositifs de retenue, empêchant ainsi ces tuiles de se soulever lors, par exemple, de l'action du vent.

Il est à noter que les éléments d'emboîtement longitudinaux coopérant avec les dispositifs de retenue sont réalisés sous la forme de nervures (éléments mâles) et ainsi les organes d'emboîtement de ces dispositifs de retenue sont réalisés sous la forme de rails rainurés (éléments femelles) ou, à l'inverse, ces éléments d'emboîtement longitudinaux sont réalisés sous la forme de rainures (éléments femelles) et les organes d'emboîtement sont réalisés sous la forme de nervures (éléments mâles).

Selon une caractéristique, chaque tuile centrale a son bord transversal supérieur qui est adapté pour reposer sur un premier élément de structure, et les deux tuiles inférieures droite et gauche ont leurs bords transversaux supérieurs qui reposent sur un second élément de structure parallèle au premier élément de structure et décalé vers le bas, où les deux dispositifs de retenue, qui s'emboîtent sur les éléments d'emboîtement longitudinaux de ladite tuile centrale, sont adaptés pour être crochetés sous le second élément de structure tout en étant plaqué sur les bords supérieurs desdites tuiles inférieures droite et gauche.

De manière avantageuse, la tuile est symétrique par rapport à un plan médian s'étendant parallèlement à ses bords longitudinaux, pour des recouvrements symétriques avec les deux tuiles adjacentes à droite et à gauche.

Dans une réalisation particulière, pour chaque tuile, sa face externe présente une conformation en gradin avec une marche inférieure et une marche supérieure surélevée par rapport à la marche inférieure, où ladite marche supérieure s'étend sur une partie de la largeur de la tuile et est bordée à droite et à gauche par des bandes latérales sensiblement au même niveau que la marche inférieure, où la marche inférieure s'étend sur toute la largeur de la tuile et forme la portion inférieure de la face externe et la marche supérieure et les bandes latérales forment la portion supérieure de la face externe, lesdites bandes latérales s'étendant entre les bords longitudinaux respectifs et la marche supérieure, les éléments d'emboîtement longitudinaux de la portion supérieure sont prévus sur lesdites bandes latérales, et les éléments d'emboîtement complémentaire longitudinaux sont prévus sur sa face interne en-dessous de la marche inférieure,
et la ou chaque tuile centrale recouvre complètement les bandes latérales des tuiles inférieures droite et gauche de sorte que ses bords longitudinaux sont sensiblement jointifs avec les marches supérieures desdites tuiles inférieures droite et gauche, et ladite tuile centrale a ses bandes latérales complètement recouvertes par les tuiles supérieures droite et gauche, offrant ainsi un aspect homogène à la couverture des tuiles.

Une telle réalisation permet d'obtenir sensiblement une coplanarité d'une marche inférieure avec les marches supérieures des tuiles adjacentes décalées vers le bas, pour procurer un effet esthétique régulier de la toiture.

Selon une caractéristique, la portion inférieure (ou la marche inférieure) s'étend à partir du bord inférieur sur une longueur comprise entre 0,4 et 0,6 fois la longueur totale de la tuile, et la portion supérieure (ou la marche supérieure) s'étend à partir du bord supérieur sur une longueur comprise entre 0,6 et 0,4 fois la longueur totale de la tuile.

Selon une autre caractéristique, pour chaque tuile, la marche inférieure est substantiellement plane, et les bandes latérales sont coplanaires à ladite marche inférieure.

Selon une autre caractéristique, pour chaque tuile, la marche supérieure est substantiellement plane.

Selon une autre caractéristique, pour chaque tuile, la hauteur de la marche supérieure prise en partant de la marche inférieure, est sensiblement équivalente à l'épaisseur de la tuile prise sur la marche inférieure. Bien que non obligatoire, cette caractéristique est avantageuse esthétiquement car elle permet que la marche supérieure d'une tuile soit coplanaire avec les marches inférieures des deux tuiles adjacentes, décalées vers le haut et situées respectivement à droite et à gauche.

Selon une possibilité de l'invention, chaque tuile présente une forme générale rectangulaire, et la marche supérieure présente une forme générale rectangulaire limitée par deux côtés longitudinaux parallèles aux bords longitudinaux et formant des degrés vis-à-vis des bandes latérales respectives, et par un côté inférieur parallèles aux bords transversaux et formant un degré vis-à-vis de la marche inférieure ;
et la ou chaque tuile centrale a son bord inférieur qui vient dans l'alignement des côtés inférieurs des marches supérieures des tuiles inférieures droite et gauche, et ladite tuile centrale a le côté inférieur de sa marche supérieure qui vient dans l'alignement des bords inférieurs des tuiles supérieures droite et gauche, à nouveau pour offrir un aspect homogène à la couverture des tuiles.

Dans une réalisation particulière, pour chaque tuile, sa face externe présente au moins un élément d'emboîtement supérieur s'étendant le long du bord supérieur, et la face interne présente au moins un élément d'emboîtement complémentaire inférieur s'étendant le long du bord inférieur, où ledit élément d'emboîtement complémentaire inférieur est conformé pour, en situation, coopérer par emboîtement avec un élément d'emboîtement supérieur prévu sur une tuile identique, adjacente et située directement vers le bas dans l'alignement de ladite tuile ;
et la ou chaque tuile centrale recouvre une tuile dite inférieure alignée, ladite tuile inférieure alignée étant adjacente, décalée vers le bas et située dans l'alignement de ladite tuile centrale, ladite tuile centrale ayant son élément d'emboîtement complémentaire inférieur qui s'emboîte avec l'élément d'emboîtement supérieur de ladite tuile inférieure alignée, et la ou chaque tuile centrale est recouverte par une tuile dite supérieure alignée, ladite tuile supérieure alignée étant adjacente, décalée vers le haut et située dans l'alignement de ladite tuile centrale, ladite tuile centrale ayant son élément d'emboîtement supérieur qui s'emboîte avec l'élément d'emboîtement complémentaire inférieur de ladite tuile supérieure alignée.

Ainsi, en plus de présenter les doubles recouvrements à droite et à gauche, la tuile est recouverte en haut par une tuile adjacente située directement vers le haut dans son alignement, et elle recouvre en bas une autre tuile adjacente située directement vers le bas dans son alignement.

L'élément d'emboîtement supérieur est réalisé sous la forme d'une nervure (élément mâle) et l'élément d'emboîtement complémentaire inférieur est réalisé sous la forme d'une rainure (élément femelle) ou, à l'inverse, l'élément d'emboîtement supérieur est réalisé sous la forme d'une rainure (élément femelle) et l'élément d'emboîtement complémentaire inférieur est réalisé sous la forme d'une nervure (élément mâle).

Selon une caractéristique, chaque dispositif de retenue présente une symétrie selon un plan médian passant au milieu de l'embase.

Cette caractéristique est particulièrement avantageuse car elle permet de pouvoir employer un dispositif de retenue indifféremment à la droite ou à la gauche d'une tuile. De cette manière, tous les dispositifs de retenue vont être identiques, et il suffira de retourner le dispositif de retenue pour venir coopérer avec un bord longitudinal droite ou gauche d'une tuile.

Selon une autre caractéristique, pour chaque dispositif de retenue, les ailes présentent chacune un bord intérieur denté avec plusieurs dents répartis sur ce bord intérieur.

Le bord interne d'une aile va soit venir en appui contre l'élément de structure, soit venir en appui contre une tuile adjacente, de sorte que ses dents vont favoriser la retenue sur l'élément de structure et l'accrochage sur cette tuile adjacente.

Avantageusement, les dents sont dirigés substantiellement en direction de l'embase ; une telle orientation favorisant l'accrochage.

Dans une réalisation particulière, chaque dispositif de retenue comporte une languette de préhension saillant de l'embase, permettant ainsi d'attraper et manipuler aisément le dispositif de retenue.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue schématique en perspective de dessus d'un ensemble de bardage conforme à l'invention, en situation sur des éléments de structure, avec des tuiles de bardage en recouvrement, certaines tuiles étant absentes pour plus de clarté ;
- la figure 2 est une vue schématique en perspective de dessous de l'ensemble de bardage de la figure 1 ;
- la figure 3 est une vue schématique en perspective de dessus d'une tuile et de deux dispositifs de retenue tels qu'utilisés dans les ensembles de bardage des figures 1 et 2 ; et
- la figure 4 comprend plusieurs vues schématiques d'un même dispositif de retenue, avec une vue en perspective de dessus (en haut à gauche), une vue en perspective de dessous (en haut à droite), une vue de dessus (en bas à gauche) et une vue de face (en bas à droite).

En référence aux figures 1 et 2, un ensemble de bardage conforme à l'invention comprend plusieurs tuiles 1 de bardage reposant sur des éléments de structure 2 du type poutre, où ces tuiles 1 sont retenues sur ces poutres 2 au moyen de dispositifs de retenue 3.

Les tuiles 1 sont identiques et chaque tuile 1 présente une forme générale rectangulaire.

Chaque tuile 1 présente deux faces opposées, respectivement interne 10 et externe 11, la face externe 11 étant prévue pour être sur l'extérieur, face aux intempéries, tandis que la face interne 10 est prévue pour être sur l'intérieur et venir en appui contre une poutre 2.

Chaque tuile 1 présente :
- dans le sens de la longueur de la tuile 1, des bords longitudinaux 12, respectivement droite et gauche, et
- dans le sens de la largeur de la tuile 1, des bords transversaux, respectivement inférieur 13 et supérieur 14.

Chaque tuile 1 est symétrique par rapport à un plan médian s'étendant parallèlement à ses bords longitudinaux 12

La face externe 11 présente une conformation en gradin et comprend :
- une marche inférieure 110 plane s'étendant à partir du bord inférieur 13 sur toute la largeur de la tuile 1 jusque sensiblement le milieu de la face externe 11, cette largeur correspondant à la distance entre les bords longitudinaux 12 ;
- une marche supérieure 111 plane et de forme rectangulaire surélevée ou en saillie par rapport à la marche inférieure 110 et s'étendant sensiblement à partir du bord supérieur 14 jusque sensiblement le milieu de la face externe 11.

La marche supérieure 111 s'étend sur une partie de la largeur de la tuile 1, de sorte que la marche supérieure 111 est bordée à droite et à gauche par des bandes latérales 112 au même niveau que la marche inférieure 110, et plus précisément coplanaires avec la marche inférieure 110.

La marche supérieure 111 présente une forme générale rectangulaire limitée par deux côtés longitudinaux 1112 parallèles aux bords longitudinaux 12 et formant des degrés vis-à-vis des bandes latérales 112 respectives, et par un côté inférieur 1113 parallèles aux bords transversaux 13, 14 et formant un degré vis-à-vis de la marche inférieure 110.

La hauteur de la marche supérieure 11 prise en partant de la marche inférieure 110 (et qui correspond à la hauteur des côtés 1112, 1113), est sensiblement équivalente à l'épaisseur de la tuile 1 prise sur la marche inférieure 110.

La marche inférieure 110 s'étend à partir du bord inférieur 13 sur une longueur LI comprise entre 0,4 et 0,6 fois la longueur de la tuile 1 (cette longueur correspondant à la distance entre les bords transversaux 13, 14), et la marche supérieure 111 s'étend à partir du bord supérieur 14 sur une longueur comprise entre 0,6 et 0,4 fois la longueur totale de la tuile 1, où la somme de ces deux longueurs LI, LS des marches 110, 111 est équivalente à la longueur de la tuile 1.

La face externe 11 présente également, sur chaque bande latérale 112, deux nervures 113, 114 longitudinales, parallèles et saillant de la face externe 11, et plus précisément saillant de la bande latérale 112 correspondante, et s'étendant le long du bord longitudinal 12 correspondant. Dans une variante non illustrée, la face externe 11 présente, sur chaque bande latérale 112, une unique nervure longitudinale, qui peut être suffisante pour une utilisation en bardage.

A droite comme à gauche de la tuile 1, les nervures 113, 114 comprennent une nervure extérieure 113 et une nervure intérieure 114, la nervure extérieure 113 étant située plus proche du bord longitudinal 12 correspondant que la nervure intérieure 114. Plus précisément, la nervure extérieure 113 est située dans le prolongement du bord longitudinal 12 correspondant.

Les nervures 113, 114 sont de même longueur et sont plus courtes que les côtés longitudinaux 1112 de la marche supérieure 111, de sorte que ces nervures 113, 114 s'étendent à partir du bord supérieur 14 uniquement sur les bandes latérales 112, sans atteindre la marche inférieure 110. Ainsi, ces nervures 113, 114 présentent une longueur comprise entre 0,4 et 0,6 fois la longueur de la tuile 1.

La face externe 11 présente également un rabat supérieur 115 le long du bord supérieur 14, ce rabat supérieur 115 formant une nervure faisant saillie vers le haut, et étant séparé de la marche supérieure 111 par une encoche transversale. Le rabat supérieur 115 présente une largeur équivalente à celle de la marche supérieure 111.

La face interne 10 présente au moins un élément d'accrochage saillant à proximité du bord supérieur 14. Dans le mode de réalisation illustré sur la figure 2, cet élément d'accrochage est composé de deux tenons 100, ou doigts de retenue, faisant saillie depuis la face interne 10 et destinés à coopérer avec une poutre 2. Ces tenons 100 sont écartés l'un de l'autre dans la direction transversale de la tuile 1 et sont ménagés à proximité du bord supérieur 14 de la tuile 1.

La face interne 10 présente également une rainure inférieure (non visible) le long du bord inférieur 13 ; cette rainure inférieure étant prévue pour s'emboîter ou s'accoupler avec le rabat supérieur 115 d'une tuile 1 adjacente située immédiatement en-dessous et ainsi recouverte par la tuile du dessus.

La face interne 10 présente également, le long de chaque bord longitudinal 12, deux rainures 103, 104 longitudinales et parallèles, avec deux rainures à droite et deux rainures à gauche. Ces rainures 103, 104 comprennent une rainure extérieure 103 et une rainure intérieure 104, la rainure extérieure 103 étant située plus proche du bord longitudinal 12 correspondant que la rainure intérieure 104. Dans une variante non illustrée, la face interne 10 présente, le long de chaque bord longitudinal 12, une unique rainure longitudinale, cette variante étant adaptée au cas où la face externe 11 présente, sur chaque bande latérale 112, une unique nervure longitudinale.

Ces rainures 103, 104 forment des éléments d'emboîtement femelle aptes à recevoir les nervures 113, 114 de tuiles adjacentes, décalées vers le bas et situées immédiatement à gauche et à droite ; les nervures 113, 114 formant ainsi des zones complémentaires d'emboîtement mâle. Plus précisément, une nervure extérieure 113 s'engage dans une rainure intérieure 104, tandis qu'une nervure intérieure 114 s'engage dans une rainure extérieure 103. Les rainures 103, 104 s'étendent principalement en-dessous de la marche inférieure 110 de la face externe 11.

Ainsi, une tuile 1 dite centrale est recouverte sur le haut à droite et à gauche, de part et d'autre de la marche supérieure 111 de sa face externe 11, par deux tuiles 1 adjacentes dites supérieures droite et gauche ; ces tuiles 1 supérieures droite et gauche étant situées respectivement à droite et à gauche et étant décalées vers le haut (c'est-à-dire et en partie au-dessus de la tuile 1 centrale). Pour ce recouvrement, il est à noter que :
- les rainures 103, 104 de ces tuiles 1 supérieures droite et gauche viennent s'emboîter avec les nervures 113, 114 de la tuile 1 centrale,
- ces tuiles 1 supérieures droite et gauche recouvrent complètement les bandes latérales 112 de la tuile 1 centrale,
- les bords longitudinaux 12 de ces tuiles 1 supérieures droite et gauche sont sensiblement jointifs avec les côtés longitudinaux 1112 droite et gauche de la marche supérieure 111 de la tuile 1 centrale,
- les bords inférieurs 13 de ces tuiles 1 supérieures droite et gauche sont dans l'alignement avec le côté inférieur 1113 de la marche supérieure 111 de la tuile 1 centrale.

Ainsi, la tuile 1 centrale est en partie recouverte par ces tuiles 1 supérieures droite et gauche sur ses bords longitudinaux 12 à droite et à gauche et sur environ la moitié de sa longueur.

Cette même tuile 1 centrale recouvre elle-même sur le bas, à droite et à gauche, deux tuiles 1 adjacentes dites inférieures droite et gauche ; ces tuiles 1 inférieures droite et gauche étant situées respectivement à droite et à gauche et étant décalées vers le bas (c'est-à-dire et en partie en-dessous de la tuile 1 centrale). Pour ce recouvrement, il est à noter que :
- les nervures 103, 104 de ces tuiles 1 inférieures droite et gauche viennent s'emboîter avec les rainures 103, 104 de la tuile 1 centrale,
- la tuile 1 centrale recouvre complètement les bandes latérales 112 correspondantes de ces tuiles 1 inférieures droite et gauche,
- les bords longitudinaux 12 de la tuile 1 centrale sont sensiblement jointifs avec les côtés longitudinaux 1112 concernés des marches supérieures 111 de ces tuiles 1 inférieures droite et gauche,
- le bord inférieur 13 de la tuile 1 centrale est dans l'alignement avec les côtés inférieurs 1113 des marches supérieures 111 de ces tuiles 1 inférieures droite et gauche.

Cette même tuile 1 centrale recouvre une tuile 1 dite inférieure alignée ; cette tuile 1 inférieure alignée étant adjacente, décalée vers le bas et située dans l'alignement de la tuile 1 centrale (c'est-à-dire directement en-dessous de la tuile 1 centrale), Pour ce recouvrement, il est à noter que la rainure inférieure de la tuile 1 centrale vient s'emboîter sur le rabat supérieur 115 de la tuile 1 inférieure alignée.

Cette même tuile 1 centrale est recouverte par une tuile 1 dite supérieure alignée ; cette tuile 1 supérieure alignée étant adjacente, décalée vers le haut et située dans l'alignement de la tuile 1 centrale (c'est-à-dire directement au-dessus de la tuile 1 centrale), Pour ce recouvrement, il est à noter que le rabat supérieur 115 de la tuile 1 centrale vient s'emboîter avec la rainure inférieure de la tuile 1 supérieure alignée.

Les dispositifs de retenue 3 sont tous identiques et sont décrits ci-après en référence à la figure 4. Le dispositif de retenue 3 peut être réalisé d'un seul tenant, dans un matériau métallique, et notamment par emboutissage et pliage d'une tôle.

Chaque dispositif de retenue 3 présente une forme générale d'arche en « U » et comprend une embase 30 et une première et une seconde ailes 31 s'étendant en vis-à-vis de part et d'autre de l'embase 30 ; l'embase 30 reliant les deux ailes 31 entre elles.

Chaque dispositif de retenue 3 présente une symétrie selon un plan médian PM passant au milieu de l'embase 30.

Chaque aile 31 présente un bord extérieur 32 et un bord intérieur 33, le bord intérieur 33 étant situé sur l'intérieur de l'arche. Chaque aile 31 présente un rail 34 rainuré, de section transversale en « U », ouvert sur l'intérieur de l'arche, ce rail 34 s'étendant le long du bord extérieur 32 correspondant, et pouvant être obtenu par un double pliage au niveau de ce bord extérieur 32. Les rails 34 sont parallèles entre eux et se font face.

Chaque bord intérieur 33 est denté en présentant plusieurs dents répartis de manière régulière, ces dents étant dirigés substantiellement en direction de l'embase 30, afin de faciliter l'insertion du dispositif de retenue 3 et gêner son retrait pour un bon accrochage. De plus, les extrémités libres des ailes 31 sont biseautées sur les bords intérieurs 33 pour définir un passage évasé entre les ailes 31, et ainsi faciliter l'insertion du dispositif de retenue 3.

Chaque dispositif de retenue 3 comporte une languette de préhension 35 saillant de l'embase 30.

La suite de la description porte sur l'utilisation d'un dispositif de retenue 3 pour accrocher et retenir une tuile 1, dite première tuile, sur une poutre 2.

Le dispositif de retenue 3 coopère avec le bord longitudinal 12 de la première tuile 1 en :
- emboîtant le rail 34 d'une première aile 31 sur une nervure extérieure 113 ménagée le long de ce bord longitudinal 12 ; et en
- plaçant la seconde aile 31 sous une poutre 2.

Le dispositif de retenue 3 est situé sensiblement à mi longueur de la tuile 1, et plus précisément au niveau du bas de la nervure extérieure 113 ; le bas de la nervure extérieure 113 correspondant à sa partie située du côté du bord inférieur 13 de la tuile 1. Autrement dit, le dispositif de retenue 3 est situé substantiellement au milieu du bord longitudinal 12.

Dans le même temps, la première aile 31 a son bord intérieur 33 qui passe par-dessus une seconde tuile 1 du type tuile inférieure droite ou gauche (c'est-à-dire, pour rappel, une tuile adjacente à la première tuile, décalée vers le bas et située immédiatement à droite ou à gauche de la première tuile 1) ; cette seconde tuile 1 recouvrant pour rappel en partie le bord longitudinal 12 concerné de la première tuile 1. La première aile 31 vient même en appui contre cette seconde tuile 1, plaquant ainsi cette seconde tuile 1 contre la première tuile 1.

Ainsi, avec le dispositif de retenue 3 situé substantiellement au milieu du bord longitudinal 12 d'une tuile 1, cette tuile 1 est plaquée sur les tuiles 1 inférieures droite et gauche, et empêche ces tuiles de se soulever lors, par exemple, de l'action du vent.

En situation, chaque tuile 1 centrale a son bord transversal supérieur 14 qui repose sur une première poutre 2, et les deux tuiles 1 inférieures droite et gauche ont leurs bords transversaux supérieurs 14 qui reposent sur une seconde poutre 2 parallèle à la première poutre 2 et décalée vers le bas, cette seconde poutre 2 passant sensiblement au milieu de la tuile 1 centrale. Les deux dispositifs de retenue 3 de la tuile 1 centrale, qui s'emboîtent sur les nervures extérieures 113 de ladite tuile 1 centrale, sont crochetés sous cette seconde poutre 2 tout en étant plaqué sur le dessus des bords supérieurs 14 de ces tuiles 1 inférieures droite et gauche.

La symétrie du dispositif de retenue 3 permet de le placer indifféremment à la droite ou à la gauche de la tuile 1. Par ailleurs, l'écartement entre les bords intérieurs 33 des deux ailes 31 permet au dispositif de retenue 3 de venir chevaucher la poutre 2 en passant par-dessus une tuile 1 tout en coopérant à la nervure extérieure 113 d'une autre tuile 1.

Bien entendu l'exemple de mise en oeuvre évoqué ci-dessus ne présente aucun caractère limitatif et d'autres améliorations et détails peuvent être apportés à l'ensemble de couverture selon l'invention, sans pour autant sortir du cadre de l'invention où d'autres formes de tuile peuvent par exemple être réalisées, notamment d'autres formes pour ses marches, et/ou d'autres formes du dispositif de retenue, qui peut par exemple être réalisé en plusieurs éléments solidarisés.

## Revendications

1. Ensemble de bardage pour la couverture d'une façade, ledit ensemble de bardage comprenant plusieurs tuiles (1) de bardage, chaque tuile (1) présentant deux faces opposées, respectivement interne (10) et externe (11), des bords longitudinaux (12), respectivement droite et gauche, dans le sens de la longueur et des bords transversaux, respectivement inférieur (13) et supérieur (14), dans le sens de la largeur, où :
- sa face externe (11) présente une portion inférieure (110) et une portion supérieure (111), où la portion inférieure (110) s'étend à partir du bord inférieur (13) jusque sensiblement le milieu de la face externe (11) et est prolongée par la portion supérieure (111) qui s'étend sensiblement jusqu'au bord supérieur (14), où ladite portion supérieure (111) présente à droite et à gauche des éléments d'emboîtement longitudinaux (113, 114) s'étendant uniquement sur la portion supérieure (111) le long du bord longitudinal (12) correspondant, et
- sa face interne (10) présente des éléments d'emboîtement complémentaire longitudinaux (103, 104) s'étendant le long des bords longitudinaux (12) en-dessous de la portion inférieure (110) de la face externe (11), lesdits éléments d'emboîtement complémentaire longitudinaux (103, 104) s'étendant uniquement en-dessous de la portion inférieure (110) et étant conformés pour, en situation, coopérer par emboîtement avec des éléments d'emboîtement longitudinaux (113, 114) prévus sur des tuiles (1) identiques, adjacentes, décalées vers le bas et situées à droite et à gauche ; dans lequel lesdites tuiles (1) de l'ensemble de bardage sont supportées par des éléments de structure (2) disposés horizontalement et régulièrement espacés pour recevoir les tuiles (1), où
au moins une tuile (1) dite centrale recouvre deux tuiles (1) dites inférieures droite et gauche, lesdites tuiles (1) inférieures droite et gauche étant adjacentes, décalées vers le bas et situées respectivement à droite et à gauche de ladite tuile (1) centrale, ladite tuile (1) centrale ayant ses éléments d'emboîtement complémentaire longitudinaux (103, 104) qui s'emboîtent avec les éléments d'emboîtement longitudinaux (113, 114) correspondants desdites tuiles (1) inférieures droite et gauche, et ladite tuile (1) centrale est recouverte par deux tuiles (1) dites supérieures droite et gauche, lesdites tuiles (1) supérieures droite et gauche étant adjacentes, décalées vers le haut et situées respectivement à droite et à gauche de ladite tuile (1) centrale, ladite tuile (1) centrale ayant ses éléments d'emboîtement longitudinaux (113, 114) qui s'emboîtent avec les éléments d'emboîtement complémentaire longitudinaux (103, 104) desdites tuiles (1) supérieures droite et gauche
ledit ensemble de bardage étant **caractérisé en ce qu'**il comprend en outre plusieurs dispositifs de retenue (3) des tuiles (1) sur les éléments de structure (2), chaque dispositif de retenue (3) présentant une forme générale d'arche en « U » et comprenant une embase (30) et une première et une seconde ailes (31) s'étendant en vis-à-vis de part et d'autre de ladite embase (30), chaque aile (31) présentant un organe d'emboîtement (34) de forme complémentaire à celle d'un élément d'emboîtement longitudinal (113), chaque dispositif de retenue (3) étant prévu pour coopérer avec le bord longitudinal (12) d'une tuile (1), d'une part, en emboîtant l'organe d'emboîtement (34) d'une première aile (31) sur un élément d'emboîtement longitudinal (113) ménagé sur une bande latérale (112) le long dudit bord longitudinal (12) et, d'autre part, en plaçant la seconde aile (31) dudit dispositif de retenue (3) sous un élément de structure (2), chaque dispositif de retenue (3) étant éloigné du bord supérieur (14) de la tuile (1) retenue d'une distance comprise entre 0,3 et 0,5 fois la longueur de la tuile (1) ;
et **en ce que**, pour la ou chaque tuile (1) centrale, deux dispositifs de retenue (3) la retiennent à un élément de structure (2) et, pour chacun de ses deux dispositifs de retenue (3), la première aile (31) a son organe d'emboîtement (34) qui s'emboîte sur un élément d'emboîtement longitudinal (113) de ladite tuile (1) centrale et la première aile (31) présente un bord intérieur (33) qui passe par-dessus la tuile (1) inférieure droite ou gauche correspondante.

2. Ensemble de bardage selon la revendication 1, dans lequel chaque tuile (1) centrale a son bord transversal supérieur (14) qui est adapté pour reposer sur un premier élément de structure (2), et les deux tuiles (1) inférieures droite et gauche ont leurs bords transversaux supérieurs (14) qui reposent sur un second élément de structure (2) parallèle au premier élément de structure (2) et décalé vers le bas,
où les deux dispositifs de retenue (3), qui s'emboîtent sur les éléments d'emboîtement longitudinaux (113) de ladite tuile (1) centrale, sont adaptés pour être crochetés sous le second élément de structure (2) tout en étant plaqué sur les bords supérieurs (14) desdites tuiles (1) inférieures droite et gauche.

3. Ensemble de bardage selon les revendications 1 ou 2, dans lequel chaque tuile (1) est symétrique par rapport à un plan médian s'étendant parallèlement à ses bords longitudinaux (12).

4. Ensemble de bardage selon l'une quelconque des revendications précédentes, dans lequel, pour chaque tuile (1), la portion inférieure (110) s'étend à partir du bord inférieur (13) sur une longueur (LI) comprise entre 0,4 et 0,6 fois la longueur de la tuile (1), et la portion supérieure (111) s'étend à partir du bord supérieur (14) sur une longueur (LS) comprise entre 0,6 et 0,4 fois la longueur totale de la tuile (1).

5. Ensemble de bardage selon l'une quelconque des revendications précédentes, dans lequel, pour chaque tuile (1), sa face externe (11) présente une conformation en gradin avec une marche inférieure (110) et une marche supérieure (111) surélevée par rapport à la marche inférieure (110), où ladite marche supérieure (111) s'étend sur une partie de la largeur de la tuile (1) et est bordée à droite et à gauche par des bandes latérales (112) sensiblement au même niveau que la marche inférieure (110), où la marche inférieure (110) s'étend sur toute la largeur de la tuile (1) et forme la portion inférieure de la face externe (11) et la marche supérieure (111) et les bandes latérales (112) forment la portion supérieure de la face externe (11), lesdites bandes latérales (112) s'étendant entre les bords longitudinaux (12) respectifs et la marche supérieure (111), les éléments d'emboîtement longitudinaux (113, 114) de la portion supérieure sont prévus sur lesdites bandes latérales (112), et les éléments d'emboîtement complémentaire longitudinaux (103, 104) sont prévus sur sa face interne (10) en-dessous de la marche inférieure (110),
et la ou chaque tuile (1) centrale recouvre complètement les bandes latérales (112) des tuiles (1) inférieures droite et gauche de sorte que ses bords longitudinaux (12) sont sensiblement jointifs avec les marches supérieures (11) desdites tuiles (1) inférieures droite et gauche, et ladite tuile (1) centrale a ses bandes latérales (112) complètement recouvertes par les tuiles (1) supérieures droite et gauche.

6. Ensemble de bardage selon la revendication 5, dans lequel, pour chaque tuile (1), la marche inférieure (110) est substantiellement plane, et les bandes latérales (112) sont coplanaires à ladite marche inférieure (110).

7. Ensemble de bardage selon les revendications 5 ou 6, dans lequel, pour chaque tuile (1), la marche supérieure (111) est substantiellement plane.

8. Ensemble de bardage selon l'une quelconque des revendications 5 à 7, dans lequel, pour chaque tuile (1), la hauteur de la marche supérieure (11) prise en partant de la marche inférieure (110), est sensiblement équivalente à l'épaisseur de la tuile (1) prise sur la marche inférieure (110).

9. Ensemble de bardage selon l'une quelconque des revendications 5 à 8, dans lequel chaque tuile (1) présente une forme générale rectangulaire, et la marche supérieure (111) présente une forme générale rectangulaire limitée par deux côtés longitudinaux (1112) parallèles aux bords longitudinaux (12) et formant des degrés vis-à-vis des bandes latérales (112) respectives, et par un côté inférieur (1113) parallèles aux bords transversaux (13, 14) et formant un degré vis-à-vis de la marche inférieure (110) ;
et la ou chaque tuile (1) centrale a son bord inférieur (13) qui vient dans l'alignement des côtés inférieurs (1113) des marches supérieures (111) des tuiles (1) inférieures droite et gauche, et ladite tuile (1) centrale a le côté inférieur (1113) de sa marche supérieure (111) qui vient dans l'alignement des bords inférieurs (13) des tuiles (1) supérieures droite et gauche.

10. Ensemble de bardage selon l'une quelconque des revendications précédentes, dans lequel, pour chaque tuile (1), sa face externe (11) présente au moins un élément d'emboîtement supérieur (115) s'étendant le long du bord supérieur (14), et la face interne (10) présente au moins un élément d'emboîtement complémentaire inférieur s'étendant le long du bord inférieur (13), où ledit élément d'emboîtement complémentaire inférieur est conformé pour, en situation, coopérer par emboîtement avec un élément d'emboîtement supérieur (115) prévu sur une tuile (1) identique, adjacente et située directement vers le bas dans l'alignement de ladite tuile (1) ;
et la ou chaque tuile (1) centrale recouvre une tuile (1) dite inférieure alignée, ladite tuile (1) inférieure alignée étant adjacente, décalée vers le bas et située dans l'alignement de ladite tuile (1) centrale, ladite tuile (1) centrale ayant son élément d'emboîtement complémentaire inférieur qui s'emboîte avec l'élément d'emboîtement supérieur (115) de ladite tuile (1) inférieure alignée, et la ou chaque tuile (1) centrale est recouverte par une tuile (1) dite supérieure alignée, ladite tuile (1) supérieure alignée étant adjacente, décalée vers le haut et située dans l'alignement de ladite tuile (1) centrale, ladite tuile (1) centrale ayant son élément d'emboîtement supérieur (115) qui s'emboîte avec l'élément d'emboîtement complémentaire inférieur de ladite tuile (1) supérieure alignée.

11. Ensemble de bardage selon l'une quelconque des revendications précédentes, dans lequel chaque dispositif de retenue (3) présente une symétrie selon un plan médian (PM) passant au milieu de l'embase (30).

12. Ensemble de bardage selon l'une quelconque des revendications précédentes, dans lequel, pour chaque dispositif de retenue (3), les ailes (31) présentent chacune un bord intérieur (33) denté avec plusieurs dents réparties sur ce bord intérieur (33), lesdites dents étant de préférence dirigées substantiellement en direction de l'embase (30).

13. Ensemble de bardage selon la revendication 12, dans lequel, pour chaque dispositif de retenue (3), les dents sont dirigés substantiellement en direction de l'embase (30).

14. Ensemble de bardage selon l'une quelconque des revendications précédentes, dans lequel chaque dispositif de retenue (3) comporte une languette de préhension (35) saillant de l'embase (30).

## Patentansprüche

1. Verkleidungsanordnung zum Abdecken einer Fassade, wobei die Verkleidungsanordnung mehrere Verkleidungsschindeln (1) umfasst, wobei jede Schindel (1) zwei gegenüberliegende Flächen, innen (10) bzw. außen (11), Längskanten (12), rechts bzw. links, in Richtung der Länge, und Querkanten, untere (13) bzw. obere (14), in Richtung der Breite besitzt, bei der:
- ihre Außenfläche (11) einen unteren Abschnitt (110) und einen oberen Abschnitt (111) aufweist, bei der sich der untere Abschnitt (110) von der unteren Kante (13) ausgehend bis im Wesentlichen zur Mitte der Außenfläche (11) erstreckt und durch den oberen Abschnitt (111) verlängert wird, der sich im Wesentlichen bis zur oberen Kante (14) erstreckt, bei der der obere Abschnitt (111) rechts und links längliche Eingriffelemente (113, 114) aufweist, die sich ausschließlich an dem oberen Abschnitt (111) entlang der entsprechenden Längskante (12) erstrecken; und
- ihre Innenfläche (10) komplementäre längliche Eingriffelemente (103, 104) aufweist, die sich entlang der Längskanten (12) unterhalb des unteren Abschnitts (110) der Außenfläche (11) erstrecken, wobei sich die komplementären länglichen Eingriffelemente (103, 104) ausschließlich unterhalb des unteren Abschnitts (110) erstrecken und dafür ausgebildet sind, in situ durch Eingreifen mit länglichen Eingriffelementen (113, 114), die an identischen, benachbarten, nach unten versetzten und rechts und links gelegenen Schindeln (1) vorgesehen sind, zusammenzuwirken;
wobei die Schindeln (1) der Verkleidungsanordnung durch Konstruktionselemente (2) getragen werden, die horizontal und regelmäßig beabstandet angeordnet sind, um die Schindeln (1) aufzunehmen, bei der
wenigstens eine so genannte Mittelschindel (1) zwei so genannte untere, rechte und linke Schindeln (1) überdeckt, wobei die untere rechte und linke Schindel (1) benachbart, nach unten versetzt und jeweils rechts und links der Mittelschindel (1) gelegen sind, wobei die Mittelschindel (1) ihre komplementären länglichen Eingriffelemente (103, 104) besitzt, die mit den entsprechenden länglichen Eingriffelementen (113, 114) der unteren rechten und linken Schindel (1) eingreifen, und
die Mittelschindel (1) von zwei so genannten oberen, rechten und linken Schindeln (1) überdeckt wird, wobei die obere rechte und linke Schindel (1) benachbart, nach oben versetzt und jeweils rechts und links der Mittelschindel (1) gelegen sind, wobei die Mittelschindel (1) ihre länglichen Eingriffelemente (113, 114) besitzt, die mit den komplementären länglichen Eingriffelementen (103, 104) der oberen rechten und linken Schindel (1) eingreifen,
wobei die Verkleidungsanordnung **dadurch gekennzeichnet ist, dass** sie weiter mehrere Haltevorrichtungen (3) der Schindeln (1) an den Konstruktionselementen (2) umfasst, wobei jede Haltevorrichtung (3) eine allgemein U-förmige Bogenform aufweist und eine Basis (30) und einen ersten und einen zweiten Flügel (31) umfasst, die sich einander gegenüber beidseits der Basis (30) erstrecken, wobei jeder Flügel (31) ein Eingriffsorgan (34) aufweist, das von komplementärer Form zu derjenigen eines länglichen Eingriffelements (113) ist, wobei jede Haltevorrichtung (3) dafür vorgesehen ist, mit einerseits der Längskante (12) einer Schindel (1) zusammenzuwirken, indem sie das Eingriffsorgan (34) eines ersten Flügels (31) an einem länglichen Eingriffelement (113), das an einem Seitenband (112) entlang der Längskante (12) ausgeführt ist, in Eingriff nimmt, und indem sie andererseits den zweiten Flügel (31) der Haltevorrichtung (3) unter einem Konstruktionselement (2) platziert, wobei jede Haltevorrichtung (3) von der oberen Kante (14) der gehaltenen Schindel (1) um einen Abstand im Bereich zwischen dem 0,3- und 0,5-fachen der Länge der Schindel (1) entfernt ist;
und dadurch, dass für die oder jede Mittelschindel (1), zwei Haltevorrichtungen (3) sie an einem Konstruktionselement (2) festhalten und, für jede ihrer zwei Haltevorrichtungen (3), der erste Flügel (31) sein Eingriffsorgan (34) besitzt, das an einem länglichen Eingriffelement (113) der Mittelschindel (1) eingreift, und der erste Flügel (31) eine Innenkante (33) aufweist, die über der entsprechenden unteren rechten oder linken Schindel (1) verläuft.

2. Verkleidungsanordnung gemäß Anspruch 1, wobei jede Mittelschindel (1) ihre obere Querkante (14) besitzt, die dafür angepasst ist, auf einem ersten Konstruktionselement (2) aufzuliegen, und die zwei unteren rechten und linken Schindeln (1) ihre oberen Querkanten (14) besitzen, die auf einem zweiten Konstruktionselement (2) aufliegen, das zu dem ersten Konstruktionselement (2) parallel und nach unten versetzt ist,
bei der die zwei Haltevorrichtungen (3), die an den länglichen Eingriffelementen (113) der Mittelschindel (1) eingreifen, dafür angepasst sind, unter dem zweiten Konstruktionselement (2) eingehakt und gleichzeitig an die oberen Kanten (14) der unteren rechten und linken Schindel (1) gedrückt zu werden.

3. Verkleidungsanordnung gemäß den Ansprüchen 1 oder 2, wobei jede Schindel (1) in Bezug auf eine Mittenebene, die sich parallel zu ihren Längskanten (12) erstreckt, symmetrisch ist.

4. Verkleidungsanordnung gemäß einem der vorhergehenden Ansprüche, wobei sich, für jede Schindel (1), der untere Abschnitt (110) von der unteren Kante (13) ausgehend auf einer Länge (LI) im Bereich zwischen dem 0,4- und 0,6-fachen der Länge der Schindel (1) erstreckt, und sich der obere Abschnitt (111) von der oberen Kante (14) ausgehend auf einer Länge (LS) im Bereich zwischen dem 0,6- und 0.4-fachen der Gesamtlänge der Schindel (1) erstreckt.

5. Verkleidungsanordnung gemäß einem der vorhergehenden Ansprüche, wobei, für jede Schindel (1), ihre Außenfläche (11) eine stufenförmige Ausbildung mit einer unteren Stufe (110) und einer oberen Stufe (111) aufweist, die in Bezug auf die untere Stufe (110) erhöht ist, bei der sich die obere Stufe (111) auf einem Teil der Breite der Schindel (1) erstreckt und rechts und links durch Seitenbänder (112) flankiert ist, die sich im Wesentlichen auf dem gleichen Niveau wie die untere Stufe (110) befinden, bei der sich die untere Stufe (110) auf der gesamten Breite der Schindel (1) erstreckt und den unteren Abschnitt der Außenfläche (11) bildet, und die obere Stufe (111) und die Seitenbänder (112) den oberen Abschnitt der Außenfläche (11) bilden, wobei sich die Seitenbänder (112) zwischen den jeweiligen Längskanten (12) und der oberen Stufe (111) erstrecken, die länglichen Eingriffelemente (113, 114) des oberen Abschnitts an den Seitenbändern (112) vorgesehen sind, und die komplementären länglichen Eingriffelemente (103, 104) an ihrer Innenfläche (10) unterhalb der unteren Stufe (110) vorgesehen sind,
und die oder jede Mittelschindel (1) die Seitenbänder (112) der unteren rechten und linken Schindel (1) vollständig überdeckt, derart, dass ihre Längskanten (12) im Wesentlichen mit den oberen Stufen (11) der unteren rechten und linken Schindel (1) aneinanderstoßen, und die Mittelschindel (1) ihre Seitenbänder (112) vollständig durch die obere rechte und linke Schindel (1) überdeckt besitzt.

6. Verkleidungsanordnung gemäß Anspruch 5, wobei, für jede Schindel (1), die untere Stufe (110) weitgehend plan ist, und die Seitenbänder (112) zu der unteren Stufe (110) koplanar sind.

7. Verkleidungsanordnung gemäß den Ansprüchen 5 oder 6, wobei, für jede Schindel (1), die obere Stufe (111) weitgehend plan ist.

8. Verkleidungsanordnung gemäß einem der Ansprüche 5 bis 7, wobei, für jede Schindel (1), die Höhe der oberen Stufe (11), ausgehend von der unteren Stufe (110) genommen, im Wesentlichen der Dicke der Schindel (1), an der oberen Stufe (110) genommen, gleichwertig ist.

9. Verkleidungsanordnung gemäß einem der Ansprüche 5 bis 8, wobei jede Schindel (1) eine allgemein rechteckige Form aufweist, und die obere Stufe (111) eine allgemein rechteckige Form aufweist, die durch zwei Längsseiten (1112) begrenzt sind, die zu den Längskanten (12) parallel sind und gegenüber den jeweiligen Seitenbändern (112) Grade bilden, und durch eine untere Seite (1113), die zu den Querkanten (13, 14) parallel ist und gegenüber der unteren Stufe (110) einen Grad bildet;
und die oder jede Mittelschindel (1) ihre untere Kante (13) besitzt, die in die Ausrichtung der unteren Seiten (1113) der oberen Stufen (111) der unteren rechten und linken Schindel (1) geht, und die Mittelschindel (1) die untere Seite (1113) ihrer oberen Stufe (111) besitzt, die in die Ausrichtung der unteren Kanten (13) der oberen rechten und linken Schindel (1) geht.

10. Verkleidungsanordnung gemäß einem der vorhergehenden Ansprüche, wobei, für jede Schindel (1), ihre Außenfläche (11) wenigstens ein oberes Eingriffelement (115) aufweist, das sich entlang der oberen Kante (14) erstreckt, und die Innenfläche (10) wenigstens ein komplementäres unteres Eingriffelement aufweist, das sich entlang der unteren Kante (13) erstreckt, bei der das komplementäre untere Eingriffelement dafür ausgebildet ist, in situ durch Eingreifen mit einem oberen Eingriffelement (115) zusammenzuwirken, das an einer identischen, benachbarten und in der Ausrichtung der Schindel (1) direkt nach unten gelegenen Schindel (1) vorgesehen ist;
und die oder jede Mittelschindel (1) eine so genannte untere ausgerichtete Schindel (1) überdeckt, wobei die untere ausgerichtete Schindel (1) benachbart, nach unten versetzt und in der Ausrichtung der Mittelschindel (1) gelegen ist, wobei die Mittelschindel (1) ihr komplementäres unteres Eingriffelement besitzt, das mit dem oberen Eingriffelement (115) der unteren ausgerichteten Schindel (1) eingreift, und die oder jede Mittelschindel (1) durch eine so genannte obere ausgerichtete Schindel (1) überdeckt wird, wobei die obere ausgerichtete Schindel (1) benachbart, nach oben versetzt und in der Ausrichtung der Mittelschindel (1) gelegen ist, wobei die Mittelschindel (1) ihr oberes Eingriffelement (115) besitzt, das mit dem komplementären unteren Eingriffelement der oberen ausgerichteten Schindel (1) eingreift.

11. Verkleidungsanordnung gemäß einem der vorhergehenden Ansprüche, wobei jede Haltevorrichtung (3) eine Symmetrie gemäß einer Mittenebene (PM) aufweist, die in der Mitte der Basis (30) verläuft.

12. Verkleidungsanordnung gemäß einem der vorhergehenden Ansprüche, wobei, für jede Haltevorrichtung (3), jeder der Flügel (31) eine gezahnte Innenkante (33) mit mehreren Zähnen aufweist, die auf dieser Innenkante (33) verteilt sind, wobei die Zähne bevorzugt weitgehend in Richtung der Basis (30) gerichtet sind.

13. Verkleidungsanordnung gemäß Anspruch 12, wobei, für jede Haltevorrichtung (3), die Zähne weitgehend in Richtung der Basis (30) gerichtet sind.

14. Verkleidungsanordnung gemäß einem der vorhergehenden Ansprüche, wobei jede Haltevorrichtung (3) eine Grifflasche (35) umfasst, die von der Basis (30) vorspringt.

## Claims

1. A cladding assembly for covering a facade, said cladding assembly comprising several cladding tiles (1), each tile (1) having two opposite faces, respectively inner (10) and outer (11) faces, longitudinal edges (12), respectively right and left edges, in the lengthwise direction and transverse edges, respectively lower (13) and upper (14) edges, in the widthwise direction, where:
- the outer face (11) thereof has a lower portion (110) and an upper portion (111), where the lower portion (110) extends from the lower edge (13) to substantially the middle of the outer face (11) and is extended by the upper portion (111) which extends substantially to the upper edge (14), where said upper portion (111) has, to the right and to the left, longitudinal nesting elements (113, 114) extending only on the upper portion (111) along the corresponding longitudinal edge (12), and
- the inner face (10) thereof has complementary longitudinal nesting elements (103, 104) extending along the longitudinal edges (12) below the lower portion (110) of the outer face (11), said complementary longitudinal nesting elements (103, 104) extending only below the lower portion (110) and being shaped, in situation, to cooperate by nesting with longitudinal nesting elements (113, 114) provided on identical, adjacent tiles (1) which are shifted downwards and located to the right and to the the left; wherein said tiles (1) of the cladding assembly are supported by structural elements (2) horizontally disposed and evenly spaced to receive the tiles (1), where
at least one tile (1) called central tile covers two tiles (1) called right and left lower tiles, said right and left lower tiles (1) being adjacent, shifted downwards and located respectively to the right and to the left of said central tile (1), said central tile (1) having the complementary longitudinal nesting elements (103, 104) thereof which nest with the corresponding longitudinal nesting elements (113, 114) of said right and left lower tiles (1), and
said central tile (1) is covered by two tiles (1) called right and left upper tiles, said right and left upper tiles (1) being adjacent, shifted upwards and located respectively to the right and to the left of said central tile (1), said central tile (1) having the longitudinal nesting elements (113, 114) thereof which nest with the complementary longitudinal nesting elements (103, 104) of said right and left upper tiles (1)
said cladding assembly being **characterized in that** it further comprises several retaining devices (3) of the tiles (1) on the structural elements (2), each retaining device (3) having a general U-shaped arch shape and comprising a base (30) and first and second wings (31) extending opposite each other on either side of said base (30), each wing (31) having a nesting member (34) of a shape complementary to that of a longitudinal nesting element (113), each retaining device (3) being provided to cooperate with the longitudinal edge (12) of a tile (1), on the one hand, by nesting the nesting member (34) of a first wing (31) on a longitudinal nesting element (113) formed on a lateral strip (112) along said longitudinal edge (12) and, on the other hand, by placing the second wing (31) of said retaining device (3) below a structural element (2), each retaining device (3) being spaced from the upper edge (14) of the retained tile (1) by a distance comprised between 0.3 and 0.5 times the length of the tile (1);
and **in that**, for the or each central tile (1), two retaining devices (3) retain it to a structural element (2) and, for each of the two retaining devices (3) thereof, the first wing (31) has the nesting member (34) thereof which nests on a longitudinal nesting element (113) of said central tile (1) and the first wing (31) has an inner edge (33) which passes over the corresponding right or left lower tile (1).

2. The cladding assembly according to claim 1, wherein each central tile (1) has the upper transverse edge (14) thereof which is adapted to rest on a first structural element (2), and the two right or left lower tiles (1) have the upper transverse edges (14) thereof which rest on a second structural element (2) parallel to the first structural element (2) and shifted downwards,
where the two retaining devices (3), which nest on the longitudinal nesting elements (113) of said central tile (1), are adapted to be hooked under the second structural element (2) while being pressed against the upper edges (14) of said right or left lower tiles (1).

3. The cladding assembly according to claim 1 or 2, wherein each tile (1) is symmetrical relative to a median plane extending parallel to the longitudinal edges (12) thereof.

4. The cladding assembly according to any one of the preceding claims, wherein, for each tile (1), the lower portion (110) extends from the lower edge (13) over a length (LI) comprised between 0.4 and 0.6 times the length of the tile (1), and the upper portion (111) extends from the upper edge (14) over a length (LS) comprised between 0.6 and 0.4 times the total length of the tile (1).

5. The cladding assembly according to any one of the preceding claims, wherein, for each tile (1), the outer face (11) thereof has a stepped conformation with a lower step (110) and an upper step (111) raised relative to the lower step (110), where said upper step (111) extends over a portion of the width of the tile (1) and is bordered to the right and to the left by lateral strips (112) substantially at the same level as the lower step (110), where the lower step (110) extends over the entire width of the tile (1) and forms the lower portion of the outer face (11) and the upper step (111) and the lateral strips (112) form the upper portion of the outer face (11), said lateral strips (112) extending between the respective longitudinal edges (12) and the upper step (111), the longitudinal nesting elements (113, 114) of the upper portion are provided on said lateral strips (112), and the complementary longitudinal nesting elements (103, 104) are provided on the inner face (10) thereof below the lower step (110),
and the or each central tile (1) completely covers the lateral strips (112) of the right and left lower tiles (1) such that the longitudinal edges (12) thereof are substantially adjoining with the upper steps (11) of said right and left lower tiles (1), and said central tile (1) has the lateral strips (112) thereof completely covered by the right and left upper tiles (1).

6. The cladding assembly according to claim 5, wherein, for each tile (1), the lower step (110) is substantially planar, and the lateral strips (112) are coplanar with said lower step (110).

7. The cladding assembly according to claim 5 or 6, wherein, for each tile (1), the upper step (111) is substantially planar.

8. The cladding assembly according to any one of claims 5 to 7, wherein, for each tile (1), the height of the upper step (11) taken from the lower step (110), is substantially equivalent to the thickness of the tile (1) taken on the lower step (110).

9. The cladding assembly according to any one of claims 5 to 8, wherein each tile (1) has a generally rectangular shape, and the upper step (111) has a generally rectangular shape limited by two longitudinal sides (1112) parallel to the longitudinal edges (12) and forming degrees relative to the respective lateral strips (112), and by a lower side (1113) parallel to the transverse edges (13, 14) and forming a degree relative to the lower step (110);
and the or each central tile (1) has the lower edge (13) thereof which comes into alignment with the lower sides (1113) of the upper steps (111) of the right and left lower tiles (1), and said central tile (1) has the lower side (1113) of the upper step (111) thereof which comes into alignment with the lower edges (13) of the right and left upper tiles (1).

10. The cladding assembly according to any one of the preceding claims, wherein, for each tile (1), the outer face (11) thereof has at least one upper nesting element (115) extending along the upper edge (14), and the inner face (10) has at least one complementary lower nesting element extending along the lower edge (13), where said complementary lower nesting element is shaped, in situation, to cooperate by nesting with an upper nesting element (115) provided on an identical, adjacent tile (1) which is located directly downwards in alignment with said tile (1);
and the or each central tile (1) covers a tile (1) called aligned lower tile, said aligned lower tile (1) being adjacent, shifted downwards and located in alignment with said central tile (1), said central tile (1) having the complementary lower nesting element thereof which nests with the upper nesting element (115) of said aligned lower tile (1), and the or each central tile (1) is covered by a tile (1), called upper aligned tile, said upper aligned tile (1) being adjacent, shifted upwards and located in alignment with said central tile (1), said central tile (1) having the upper nesting element (115) thereof which nests with the complementary lower nesting element of said aligned upper tile (1).

11. The cladding assembly according to any one of the preceding claims, wherein each retaining device (3) has a symmetry along a median plane (PM) passing through the middle of the base (30).

12. The cladding assembly according to any one of the preceding claims, wherein, for each retaining device (3), the wings (31) each have a toothed inner edge (33) with several teeth distributed over this inner edge (33), said teeth being preferably directed substantially in the direction of the base (30).

13. The cladding assembly according to claim 12, wherein, for each retaining device (3), the teeth are directed substantially in the direction of the base (30).

14. The cladding assembly according to any one of the preceding claims, wherein each retaining device (3) includes a gripping tab (35) protruding from the base (30).
